# FASCICULE DE BREVET EUROPEEN

(11) **EP 0 815 356 B1**
(45) Date de publication et mention de la délivrance du brevet: **23.06.1999**
(21) Numéro de dépôt: 96905905.4
(22) Date de dépôt: 04.03.1996
(51) Int. Cl.: F02B 75/10

(54) **PROCEDE ET DISPOSITIFS DE DEPOLLUTION DE MOTEURS A COMBUSTION INTERNE CYCLIQUE A CHAMBRE DE COMBUSTION INDEPENDANTE**
VERFAHREN UND VORRICHTUNG ZUR ABGASREINIGUNG EINER BRENNKRAFTMASCHINE MIT UNABHÄNGIGER BRENNKAMMER
POLLUTION CONTROL METHOD AND DEVICES FOR CYCLICAL INTERNAL COMBUSTION ENGINES HAVING A SEPARATE COMBUSTION CHAMBER

(30) Priorité: 06.03.1995 FR 9502838
(43) Date de publication de la demande: 07.01.1998
(73) Titulaire: Negre, Guy, F-83170 Brignoles (FR)
(72) Inventeur: NEGRE, Guy, F-83170 Brignoles (FR); NEGRE, Cyril, F-83170 Brignoles (FR)
(74) Mandataire: Kohn, Philippe
(86) Numéro de dépôt international: FR9600335
(87) Numéro de publication internationale: WO9627737

(56) Documents cités:
- FR-A- 728 686
- FR-A- 2 416 344
- US-A- 4 211 083

## Description

L'invention concerne un procédé et des dispositifs de dépollution des moteurs à combustion interne cyclique à chambre de combustion indépendante et à volume constant.

Dans un procédé de moteur à combustion interne cyclique à chambre de combustion indépendante et à volume constant, la chambre de compression, la chambre de combustion et la chambre de détente sont constituées de trois parties séparées et entièrement indépendantes permettant ainsi d'adapter chacun des trois éléments à la fonction qui lui est dévolue sans interférer les uns sur les autres, éventuellement équipé d'un système de contrôle de la détente qui permet de faire coïncider la pression maximum de détente avec un angle de rotation du vilebrequin permettant un grand effort tangentiel, améliorant encore le rendement général de ce type de moteur.

Par ailleurs, il est connu du brevet US-A-4211083, un moteur qui peut fonctionner avec de l'air comprimé sans essence pendant un cycle de compression à deux plateaux.

Toutefois, lors du fonctionnement en zone urbaine notamment sur des voitures, le moteur consomme encore du carburant de telle sorte que bien que diminuées dans des proportions très importantes il subsiste encore des émissions de polluants.

Le procédé suivant l'invention permet de supprimer complètement ces émissions de gaz polluants notamment en circulation urbaine, alors que le moteur demande peu de puissance.

Il est caractérisé par les moyens mis en oeuvre, et plus particulièrement par le fait que lors des fonctionnements sous faible puissance, l'injecteur de carburant n'est plus commandé et que dans ce cas, l'on introduit dans la chambre de combustion, par tout moyen approprié -sensiblement après l'admission dans cette dernière de l'air comprimé (sans carburant) provenant du compresseur du moteur- une petite quantité d'air additionnel provenant d'un réservoir externe dans lequel est stocké de l'air (ou tout autre gaz) sous très haute pression; cette petite quantité d'air comprimé, et à température ambiante, va s'échauffer au contact de la masse d'air chaud contenue dans la chambre de combustion, se dilater et augmenter de façon sensible la pression régnant dans la chambre de combustion, pour permettre de délivrer lors de la détente, un travail moteur de puissance suffisante pour faire fonctionner, par exemple, un véhicule en circulation urbaine. Le réglage de la quantité d'air additionnel injecté conditionnera la puissance délivrée.

Il est également caractérisé par le fait d'équiper le moteur d'un compresseur haute pression, qui sera embrayé lors des ralentissements ou lors des fonctionnement à puissance élevée, pour permettre de recharger en air comprimé à très haute pression le réservoir externe permettant ainsi d'améliorer l'autonomie en fonctionnement dépollué.

On comprend dès lors le fonctionnement du moteur suivant l'invention qui pourra ainsi fonctionner sous de faibles puissances, en zone urbaine, sans émission de gaz polluants, et instantanément, à la demande, pourra produire des puissances compatibles avec une utilisation normale sur route, dès lors que l'injection de carburant sera commandée et que l'injecteur d'air additionnel ne le sera plus.

La quantité d'air additionnel injecté, les moyens d'injection, le mode de stockage de l'air comprimé, le gaz utilisé, les moyens de remplissage du réservoir de stockage - par compresseur embarqué fonctionnant lors des décélérations et freinages ou en fonctionnement route, et/ou à la pompe dans des stations services spécialement équipées ou, encore, par remplacement de la bouteille de stockage - peuvent varier sans pour autant changer le principe de l'invention.

L'invention s'applique tout particulièrement aux moteurs à combustion interne cyclique à chambre de combustion indépendante à volume constant, notamment en utilisation urbaine sur véhicule, ainsi que pour toute autre application de moteur. Elle s'applique également aux moteurs à combustion interne conventionnels.

D'autres buts, avantages et caractéristiques de l'invention apparaîtront à la lecture de la description, à titre non limitatif, de plusieurs modes de réalisation, faite en regard des dessins annexés où :
- La figure 1 représente, vu en coupe transversale, un mode de réalisation de l'invention appliquée à un moteur à combustion interne à chambre de combustion indépendante à volume constant au point mort haut de piston principal en fin d'échappement.
- La figure 2 représente ce même moteur en début de détente.
- La figure 3 représente un schéma synoptique d'installation sur véhicule.

Les figures 1 et 2 représentent un mode de réalisation du procédé selon l'invention. appliqué à un moteur à combustion interne cyclique à chambre de combustion indépendante à volume constant où la chambre de combustion 1 est alimentée par une capacité tampon 2 d'air comprimé maintenu à une pression sensiblement constante, elle même alimentée par un compresseur à travers un conduit 3. Un conduit 4 dont i'ouverture et la fermeture sont commandées par un volet 5 relie la capacité tampon 2 à la chambre de combustion indépendante 1 et comporte un injecteur àe carburant 6 destiné à réaliser le mélange air-carburant sensiblement avant son introduction dans la chambre de combustion 1 où il sera enflammé.

Un cylindre de détente 7 est équipé d'un piston principal 8 relié par une bielle 9 au maneton d'un vilebrequin 10, et d'un piston opposé secondaire 11 dont le mouvement est commandé ici par une came 12 - elle-même entraînée par le vilebrequin 10 - de telle sorte qu'il va accompagner le piston principal 8 sur une partie de sa course descendante afin de permettre de faire coïncider la pression de début de détente - dès l'ouverture du canal 14, par le volet 15, qui relie la chambre de combustion à la chambre de détente 16 - dans un volume minimum, avec des angles de rotation du vilebrequin et d'inclinaison de bielle qui permettent d'obtenir l'effort tangentiel moyen de détente optimal.

Un injecteur d'air compnmé additionnel 22, suivant l'invention, est implanté dans la chambre de combustion 1, et est alimenté, à travers un détendeur, par une bouteille d'air compnmé 23 (ou de tout autre gaz compatible) de stockage sous haute pression.

En fonctionnement sous faible puissance, selon l'invention, lorsque le moteur est au point mort haut du cylindre de détente, figure 1, la chambre de combustion I vient d'être isolée et contient une masse d'air comprimé chaud, pur, sans carburant - l'injecteur de carburant 6 n'ayant pas été commandé - L'injecteur d'air additionnel 22 est ouvert et introduit dans la chambre une petite quantité de masse d'air additionnel, provenant de la bouteille de stockage sous haute pression 23, détendue sous une pression légèrement supérieure à celle régnant dans ia chambre de combustion, pour permettre le transfert; cette masse d'air additionnel va s'échauffer au contact de l'air compnmé contenu dans la chambre, se dilater et augmenter sensiblement la pression initiale afin de permettre de produire un travail lors de l'ouverture, figure 2, du canal 14 en se détendant dans la chambre de détente. En raison de l'excellent rendement du groupe moteur représenté, la quantité d'air additionnel sera très faible et conditionnera la puissance délivrée.

Les moyens d'injection d'air additionnel dans la chambre de combustion peuvent vaner sans changer le principe de l'invention, toutefois l'on préférera un injecteur électromécanique tel que les injecteurs de carburant qui pourra être géré plus aisément, notamment en débit, par l'électronique embarquée.

La figure 3 représente un schéma synoptique d'une installation du procédé suivant l'invention sur un véhicule, où le réservoir de stockage d'air comprimé additionnel sous haute pression 23A est équipé d'une part d'un orifice de remplissage "à la pompe" 24 et également d'un orifice de remplissage auxiliaire 25 alimenté par un petit compresseur haute pression embarqué 26 qui sera mis en fonctionnement par un système d'embrayage 27 lors des décélérations et des freinages, permettant ainsi de foumir un excellent frein moteur au véhicule, et également lors du fonctionnement sur route à puissance élevée. Cette disposition ayant pour avantage d'augmenter considérablement l'autonomie en fonctionnement dépollué.

Il va sans dire que la conception du réservoir, de l'injecteur d'air, du compresseur haute pression, de son embrayage, des vannes de remplissage et autres clapets anti-retour, peuvent varier sans pour autant changer le principe de l'invention qui n'est nullement limitée aux modes de réalisations décrits et représentés, et est susceptible de nombreuses variantes accessibles à l'homme de l'art, suivant les applications envisagées, sans que l'on ne s'écarte de son esprit.

## Revendications

1. Procédé de dépollution de moteur à combustion interne cyclique à chambre de combustion indépendante à volume constant, dans lequel la chambre de compression, la chambre de combustion et la chambre de détente sont constituées de trois parties séparées et entièrement indépendantes permettant ainsi d'adapter chacun des trois éléments à la fonction qui lui est dévolue sans interférer les uns sur les autres, où la combustion s'effectue dans une chambre indépendante isolée et à volume constant, qui peut également être équipé d'un système de contrôle de la détente permettant d'améliorer le rendement du moteur caractérisé en ce que, lors du fonctionnement à faible puissance - par exemple en circulation urbaine pour un véhicule ainsi équipé :
- l'injecteur de carburant n'est plus commandé lors du remplissage de la chambre de combustion à volume constant et que cette dernière se trouve donc ainsi à chaque cycle, remplie d'air pur comprimé à température élevée ;
- l'on introduit, par tout moyen approprié -sensiblement après l'admission de l'air comprimé provenant du compresseur du moteur, dans la chambre de combustion- une petite quantité d'air (ou tout autre gaz) additionnel, provenant d'un réservoir externe dans lequel est stocké de l'air (ou tout autre gaz) sous très haute pression, à température ambiante, et détendu à une pression légèrement supérieure à celle régnant dans la chambre de combustion pour y permettre son transfert ;
- cette petite quantité d'air additionnel va s'échauffer au contact de l'air comprimé chaud déjà contenu dans la chambre de combustion, se dilater, et augmenter de façon sensible la pression initiale régnant dans la chambre de combustion, pour permettre de délivrer lors de la détente, un travail moteur de puissance suffisante.

2. Procédé de dépollution de moteur suivant la revendication 1, caractérisé en ce que le moteur est équipé d'un compresseur haute pression annexe, qui sera mis en fonctionnement lors des ralentissements ou freinages du véhicule ainsi qu'en fonctionnement à puissance élevée lorsque l'injecteur de carburant est commandé, permettant ainsi d'améliorer l'autonomie en fonctionnement dépollué.

3. Dispositif pour la mise en oeuvre du procédé de dépollution suivant la revendication 1, appliqué à un moteur à combustion interne cyclique à chambre de combustion indépendante à volume constant où la chambre de combustion (1) est alimentée par une capacité tampon (2) d'air comprimé maintenu à une pression sensiblement constante, à travers un conduit (4) dont l'ouverture et la fermeture sont commandées par un volet (5), qui comporte un injecteur électromécanique de carburant (6) destiné à réaliser le mélange air-carburant sensiblement avant son introduction dans la chambre de combustion et où un cylindre de détente (7) est équipé d'un piston principal (8) relié par une bielle (9) au maneton d'un vilebrequin (10), et d'un piston secondaire (11) monté opposé dont le mouvement est commandé de telle sorte qu'il accompagne le piston principal sur une partie de sa course descendante afin de permettre de faire coïncider la pression de début de détente -dès l'ouverture d'un canal (14), par un volet (15) qui relie la chambre de combustion à la chambre de détente- dans un volume minimum, avec des angles de rotation du vilebrequin et d'inclinaison de bielle qui permettent d'obtenir l'effort tangentiel moyen de détente optimal caractérisé en ce qu'il est implanté dans la chambre de combustion (1) un injecteur d'air électromécanique (22) alimenté à travers un détendeur par un réservoir de stockage d'air comprimé (23) sous très haute pression. En fonctionnement sous faible puissance -en utilisation urbaine d'un véhicule par exemple- l'injecteur de carburant ne sera pas commandé, et après avoir admis dans la chambre une charge d'air comprimé chaud contenu dans la capacité tampon (2), l'injecteur d'air (22) sera actionné afin d'admettre une petite quantité d'air additionnel à température ambiante, qui s'échauffera au contact de l'air chaud déjà contenu dans la chambre de combustion, se dilatera, et augmentera la pression afin de permettre de produire un travail moteur en se détendant dans la chambre de détente dès l'ouverture du canal reliant cette dernière à la chambre de combustion (1).

4. Dispositif suivant la revendication 3, caractérisé en ce que le réservoir de stockage d'air comprimé additionnel (23 ou 23A) comporte un orifice de remplissage avec vanne anti-retour permettant de renouveler l'air comprimé -ou autre gaz- sous très haute pression directement sur le véhicule à une "pompe" spécialement équipée.

5. Dispositif suivant la revendication 3, caractérisé en ce que le réservoir de stockage (23, 23A) comporte un orifice de remplissage auxiliaire alimenté par un compresseur très haute pression embarqué (26) qui sera mis en fonctionnement par un embrayage (27) ou tout autre moyen lors des décélérations ou freinages du véhicule, améliorant ainsi le frein moteur, de même que lorsque le moteur fonctionne à puissance élevée sur route, afin d'améliorer l'autonomie réalisable en fonctionnement dépollué.

6. Procédé de dépollution de moteur à combustion interne conventionnel, caractérisé par le fait que lors des fonctionnements sous faible puissance, l'injecteur de carburant n'est plus commandé et que dans ce cas, l'on introduit dans la chambre de combustion, par tout moyen approprié, sensiblement après l'admission dans cette dernière de l'air chaud comprimé sans carburant provenant du compresseur du moteur, une petite quantité d'air ou tout autre gaz additionnel provenant d'un réservoir externe dans lequel l'air ou tout autre gaz est stocké sous très haute pression à température ambiante, lequel air ou tout autre gaz s'échauffe au contact de la masse d'air chaud contenue dans la chambre de combustion, se dilate et augmente de façon sensible la pression régnant dans la chambre de combustion, pour permettre de délivrer lors de la détente, un travail moteur de puissance suffisante pour faire fonctionner, par exemple, un véhicule en circulation urbaine.

## Patentansprüche

1. Verfahren zur Abgasreinigung für eine Brennkraftmaschine mit unabhängiger Brennkammer mit konstantem Volumen, bei der die Kompressionskammer, die Brennkammer und die Expansionskammer aus drei getrennten und völlig unabhängigen Teilen bestehen, wobei so gestattet wird, jedes der drei Elemente der Funktion anzupassen, für die es bestimmt ist, ohne daß sie sich gegenseitig beeinflussen, wobei die Verbrennung in einer isolierten unabhängigen Kammer mit konstantem Volumen erfolgt, die auch mit einem Steuersystem für die Expansion ausgestattet sein kann, das gestattet, die Leistung des Motors zu verbessern, dadurch gekennzeichnet, daß beim Betrieb mit geringer Leistung - beispielsweise im Stadtverkehr für ein so ausgestattetes Fahrzeug:
- die Treibstoffeinspritzdüse beim Füllen der Brennkammer mit konstantem Volumen nicht mehr betätigt wird und daß diese letztere sich somit bei jedem Zyklus so als mit komprimierter reiner Luft bei erhöhter Temperatur gefüllt herausstellt;
- durch jedes geeignete Mittel - im wesentlichen nach Eintritt der vom Verdichter des Motors stammenden komprimierten Luft in die Brennkammer - eine kleine Menge an zusätzlicher Luft (oder jedes anderen Gases) eingeführt wird, die von einem äußeren Behälter stammt, in welchem Luft (oder jedes andere Gas) unter sehr hohem Druck bei Umgebungstemperatur gespeichert wird, und auf einen etwas höheren Druck als denjenigen, der in der Brennkammer herrscht, entspannt wird, um ihre Überführung zu gestatten;
- sich diese kleine Menge an zusätzlicher Luft im Kontakt mit der bereits in der Brennkammer enthaltenen heißen komprimierten Luft erhitzt, sich ausdehnt und den in der Brennkammer herrschenden Anfangsdruck merklich erhöht, um zu gestatten, bei der Expansion eine positive Arbeit mit ausreichender Leistung zu liefern.

2. Verfahren zur Abgasreinigung eines Motors nach Anspruch 1, dadurch gekennzeichnet, daß der Motor mit einem zugehörigen Hochdruckverdichter ausgestattet ist, der bei Verlangsamungen oder Abbremsungen des Fahrzeugs sowie im Betrieb mit erhöhter Leistung, wenn die Treibstoffeinspritzdüse betätigt wird, in Betrieb gesetzt wird, wobei so gestattet wird, die Autonomie im gereinigten Betrieb zu verbessern.

3. Vorrichtung zur Durchführung des Verfahrens zur Abgasreinigung nach Anspruch 1, die bei einer Brennkraftmaschine mit unabhängiger Brennkammer mit konstantem Volumen angewendet wird, bei der die Brennkammer (1) von einer Pufferkapazität (2) für bei einem im wesentlichen konstanten Druck gehaltene komprimierte Luft über eine Leitung (4) versorgt wird, deren Öffnen und Schließen durch eine Klappe (5) gesteuert wird, die eine elektromechanische Treibstoffeinspritzdüse (6) aufweist, das dazu bestimmt ist, die Treibstoff-Luft-Mischung im wesentlichen vor ihrer Einführung in die Brennkammer herzustellen, und bei der ein Expansionszylinder (7) mit einem Hauptkolben (8), der durch einen Pleuel (9) mit dem Zapfen einer Kurbelwelle (10) verbunden ist, und mit einem entgegengesetzt angebrachten sekundären Kolben (11) ausgestattet ist, dessen Bewegung derart gesteuert wird, daß er auf einem Teil seiner Abwärtsstrecke mit dem Hauptkolben mitgeht, um zu gestatten, den Anfangsdruck der Expansion - vom Öffnen eines Kanals (14) durch eine Klappe (15) an, der die Brennkammer mit Expansionskammer verbindet - in einem minimalen Volumen mit den Drehwinkeln der Kurbelwelle und der Neigung des Pleuel zusammenfallen zu lassen, die gestatten, eine optimale mittlere tangentiale Expansionskraft zu erhalten, dadurch gekennzeichnet, daß in die Brennkammer (1) eine elektromechanische Lufteinspritzdüse (22) eingebaut ist, das über ein Expansionsventil von einem Vorratsbehälter (23) für komprimierte Luft unter sehr hohem Druck versorgt wird. Beim Betrieb unter geringer Leistung - beispielsweise bei Stadtnutzung eines Fahrzeugs - wird die Treibstoffeinspritzdüse nicht betätigt und nachdem der Kammer eine Ladung an in der Pufferkapazität (2) enthaltener heißer komprimierter Luft zugeführt wurde, wird die Lufteinspritzdüse (22) betätigt, um eine geringe Menge an zusätzlicher Luft bei Umgebungstemperatur einzulassen, die sich im Kontakt mit der bereits in der Brennkammer enthaltenen heißen Luft erhitzt, sich ausdehnt und den Druck erhöht, um zu gestatten, eine positive Arbeit zu liefern, wobei sie sich in der Expansionskammer vom Öffnen des Kanals an entspannt, der diese letztere mit der Brennkammer (1) verbindet.

4. Vorrichtung nach Anspruch 3, dadurch gekennzeichnet, daß der Vorratsbehälter (23 oder 23A) für zusätzliche komprimierte Luft eine Füllöffnung mit Rückschlagventil aufweist, das gestattet, die komprimierte Luft - oder das andere Gas - unter sehr hohem Druck direkt am Fahrzeug mit einer speziell ausgerüsteten "Pumpe" zu erneuern.

5. Vorrichtung nach Anspruch 3, dadurch gekennzeichnet, daß der Vorratsbehälter (23, 23A) eine Hilfsfüllöffnung aufweist, die von einem an Bord befindlichen Verdichter für sehr hohen Druck versorgt wird, der bei Verzögerungen oder Abbremsungen des Fahrzeugs durch eine Kupplung (27) oder jedes andere Mittel in Betrieb gesetzt wird, wobei so die Motorbremsung verbessert wird, ebenso wie wenn der Motor auf der Straße mit erhöhter Leistung arbeitet, um die verwirklichbare Autonomie im gereinigten Betrieb zu verbessern.

6. Verfahren zur Abgasreinigung eines herkömmlichen Verbrennungsmotors, dadurch gekennzeichnet, daß bei Betrieben unter geringer Leistung die Treibstoffeinspritzdüse nicht mehr betätigt wird und daß in diesem Fall in die Brennkammer durch jedes geeignete Mittel im wesentlichen nach dem Eintritt von vom Verdichter des Motors stammender komprimierter heißer Luft ohne Treibstoff in diese letztere eine kleine Menge an zusätzlicher Luft oder jedes anderen Gases, die bzw. das von einem äußeren Behälter stammt, in welchem die Luft oder jedes andere Gas unter sehr hohem Druck bei Umgebungstemperatur gespeichert ist, eingeführt wird, welche Luft oder jedes andere Gas sich im Kontakt mit der Masse der in der Brennkammer enthaltenen heißen Luft erhitzt, sich ausdehnt und den in der Brennkammer herrschenden Druck merklich erhöht, um zu gestatten, bei der Expansion eine positive Arbeit mit einer Leistung zu liefern, die ausreicht, um beispielsweise ein Fahrzeug im Stadtverkehr arbeiten zu lassen.

## Claims

1. Method for eliminating pollution from a cyclic internal combustion engine with an independent constant volume combustion chamber, in which the compression chamber, the combustion chamber and the expansion chamber consist of three separate and entirely independent parts, thus allowing each of the three elements to be adapted to the function assigned to it without interfering with one another, where combustion takes place in an isolated constant volume independent chamber which may also be equipped with an expansion control system, making it possible to improve the efficiency of the engine, characterized in that during running at low power - for example in urban use - for a vehicle thus equipped:
- the fuel injector is no longer put into operation while the constant-volume combustion chamber is being filled, and that the latter is accordingly filled with compressed pure air at a high temperature during each cycle,
- a small additional quantity of air (or any other gas), coming from an external reservoir in which air (or any other gas) is stored at a very high pressure, at ambient temperature, is introduced into the combustion chamber by any suitable means, substantially after the compressed air from the engine compressor has been let in, and is caused to expand to a pressure slightly higher than that existing in the combustion chamber in order to allow it to be transferred thereto,
- this small additional quantity of air will be heated in contact with the hot compressed air already contained in the combustion chamber, will expand and will substantially increase the initial pressure existing in the combustion chamber so that, as it expands, mechanical energy is supplied with sufficient power.

2. Method for eliminating pollution from an engine according to claim 1, characterized in that the engine is fitted with an auxiliary high-pressure compressor which will be put into operation during deceleration and braking of the vehicle, as well as during running at high power when the fuel injector is operated, thus making it possible to improve the range in pollution-free running.

3. Device for implementing the method for eliminating pollution according to claim 1, applied to a cyclic internal combustion engine with an independent constant volume combustion chamber, where the combustion chamber (1) is fed from a buffer volume (2) of compressed air kept at a substantially constant pressure, through a pipe (4), the opening and closure of which are controlled by a flap (5), which pipe contains an electromechanical fuel injector (6) designed to produce the air-fuel mixture substantially before this mixture is introduced into the combustion chamber and where an expansion cylinder (7) is equipped with a main piston (8) connected by a connecting rod (9) to the crank pin of a crankshaft (10), and with a secondary piston (11) mounted in opposition, the motion of which is controlled in such a way that it accompanies the main piston over part of its downstroke so as to enable the pressure at the start of expansion - as soon as a flap (15) opens a duct (14) which connects the combustion chamber to the expansion chamber - to coincide, in a minimum volume, with a rotational crankshaft angle and connecting rod angle of inclination which enable the optimum mean expansion tangential force to be obtained, characterized in that an electro-mechanical air injector (22) is fitted in the combustion chamber (1), fed through a pressure-reducing valve from a very high pressure compressed air storage reservoir (23). During low-power running - using a vehicle in town for example - the fuel injector will not be put into operation, and after a charge of hot compressed air contained in the buffer volume (2) has been let into the chamber, the air injector (22) will be actuated so as to let in a small amount of additional air at ambient temperature, which will heat up in contact with the hot air already contained in the combustion chamber, will expand, and will increase the pressure so as to produce mechanical energy by expanding in the expansion chamber as soon as the duct connecting the latter to the combustion chamber (1) opens.

4. Device according to claim 3, characterized in that the reservoir for storing additional compressed air (23 or 23A) has a filling orifice with a non-return valve allowing the compressed air - or other gas - at very high pressure to be replenished directly in the vehicle with a specially equipped "pump".

5. Device according to claim 3, characterized in that the storage reservoir (23, 23A) has an auxiliary filling orifice fed by a very high pressure on-board compressor (26) which will be put into operation by a clutch (27), or any other means, during deceleration or braking of the vehicle, thus improving engine braking, as well as while the engine is running at high power on the highway, so as to improve the range that can be achieved in pollution-free running.

6. Method for eliminating pollution from a conventional internal combustion engine, characterized in that during low-power running, the fuel injector is no longer put into operation and that in this case there is introduced into the combustion chamber, by any suitable means, substantially after compressed hot air without fuel coming from the engine compressor is let into said combustion chamber, a small additional quantity of air or of any other gas coming from an external reservoir in which the air or any other gas is stored at a very high pressure and at ambient temperature, which air or any other gas heats up in contact with the mass of hot air contained in the combustion chamber, expands and increases substantially the pressure existing in the combustion chamber, so as to deliver, during expansion, mechanical energy with sufficient power to enable a vehicle to operate, for example, in town.
